# EUROPÄISCHE PATENTSCHRIFT

(11) **EP 0 496 291 B1**
(45) Veröffentlichungstag und Bekanntmachung des Hinweises auf die Patenterteilung: **07.06.1995**
(21) Anmeldenummer: 92100723.3
(22) Anmeldetag: 17.01.1992
(51) Int. Cl.: B67B 1/08

(54) **Vorrichtung zum Ausrichten und Aufsetzen eines Verschlussstöpsels auf den Kopf einer Bügelverschlussflasche**
Device for orienting and applying a stopper on a swing-stopper bottle
Dispositif pour positionner et déposer un bouchon sur une bouteille à fermeture par étrier

(30) Priorität: 23.01.1991 DE 4101795; 05.03.1991 DE 4106949
(43) Veröffentlichungstag der Anmeldung: 29.07.1992
(73) Patentinhaber: Zodrow, Rudolf, D-40235 Düsseldorf (DE)
(72) Erfinder: Zodrow, Rudolf, D-40235 Düsseldorf (DE)
(74) Vertreter: Cohausz & Florack Patentanwälte

(56) Entgegenhaltungen:
- EP-A- 0 353 534
- DE-B- 1 159 300
- DE-B- 1 179 819

## Beschreibung

Die Erfindung bezieht sich auf eine Vorrichtung zum Ausrichten und Aufsetzen eines Verschlußstöpsels auf den Kopf einer Bügelverschlußflasche mit einer kurvengesteuerten Gabel, deren Zinken den Bügelverschluß seitlich neben dem Verschlußstöpsel erfassen und ihn aus einer Ausgangsposition seitlich neben dem Flaschenkopf in eine Ausrichtposition oberhalb des Flaschenkopfes überführen, in der ein angetriebenes, nachgiebig abgestütztes Ausrichtrad den Stöpsel in seine Aufsetzstellung bringt beziehungsweise hält, bevor er von der Gabel von dem Flaschenkopf abgesetzt wird.

Bei einer bekannten Vorrichtung dieser Art (DE 39 23 670 C2) befindet sich das Ausrichtrad axial über dem Flaschenkopf. Der Verschlußstöpsel wird deshalb unausgerichtet und ohne Führung in die Ausrichtposition axial über dem Flaschenkopf überführt. Diese Überführung ist nicht unproblematisch, weil es zu Kollisionen des Stöpsels mit dem Flaschenkopf kommen kann. Dabei besteht die Gefahr des Absplitterns von Material des aus Keramik oder Porzellan bestehenden Verschlußstöpsels oder des Flaschenkopfes.

Der Erfindung liegt die Aufgabe zugrunde, an einer Vorrichtung der eingangs genannten Art Vorkehrungen vorzusehen, die eine Kollision des Flaschenstöpsels mit dem Flaschenkopf ausschließen.

Diese Aufgabe wird bei einer Vorrichtung der eingangs genannten Art dadurch gelöst, daß das Ausrichtrad zum Flaschenkopf seitlich versetzt ist und eine tangential von seiner Peripherie ausgehende und bis über den Flaschenkopf reichende Gleitführung für die Stirnseite des Verschlußstöpsels trägt.

Mit einer solchen Vorrichtung wird eine Kollision des Verschlußstöpsels mit dem Flaschenkopf sicher verhindert, weil die Ausrichtung des Verschlußstöpsels in angehobener aber seitlich zum Flaschenkopf versetzter Position erfolgt und aus dieser Position der Stöpsel unter Aufrechterhaltung der Ausrichtung durch das Zusammenwirken von Gabel und Gleitführung in die Position axial über dem Flaschenkopf überführt und auf den Flaschenkopf abgesetzt wird.

Das kollisionsfreie Überführen des Verschlußstöpsels über den Flaschenkopf kann weiter dadurch verbessert werden, daß die Gabel federelastisch abgestützt ist und die Gleitführung des Ausrichtrades in eine Schräglage überführbar ist. Aufgrund dieser Ausgestaltung der Erfindung erfolgt das Überführen des Verschlußstöpsels aus der Ausrichtposition, in der der Verschlußstöpsel mit seiner Achse achsparallel zur Flaschenachse sich befindet, in die Position axial über der Flasche in Schräglage, weil durch Verdrehung des Ausrichtrades die Gleitführung schräggestellt wird, wobei die federelastisch abgestützte Gabel den Verschlußstöpsel mit seiner Stirnseite in Anlage an der Gleitführung hält und der Verschlußstöpsel deshalb ebenfalls schräggestellt wird. Damit der Verschlußstöpsel nicht in Schräglage auf die Flasche aufgesetzt wird, erfolgt nach Beendigung der Überführung eine Zurückdrehung des Ausrichtrades derart, daß der Verschlußstöpsel mit seiner Achse im wesentlichen mit der Flaschenachse fluchtet. In dieser ausgerichteten Stellung wird dann der Verschlußstöpsel durch gemeinsames Absenken von Ausrichtrad und Gabel auf die Flasche abgesetzt. Um Höhentoleranzen von Flaschen auszugleichen, kann die Gleitführung am Ausrichtrad federnd abgestützt sein.

Um die an dem Ausrichtvorgang beteiligten Elemente vor einer Überlastung zu schützen, kann nach einer Ausgestaltung der Erfindung das Ausrichtrad über einen Riemen mit einer Spannrolle, die mit dem Riemen einen Bandspeicher bildet, angetrieben sein. Im Falle einer Blockierung des Ausrichtrades kann das Antriebsmoment des Antriebes weiter wirksam sein. Durch die Spannrolle wird es in seiner Größe aber begrenzt.

Im folgenden wird ein Ausführungsbeispiel der erfindungsgemäßen Vorrichtung zum Ausrichten und Aufsetzen eines Verschlußstöpsels auf den Kopf einer Bügelverschlußflasche anhand einer Zeichnung näher erläutert. Im einzelnen zeigen:
- Figur 1: die Vorrichtung in Seitenansicht und teilweise im Axialschnitt,
- Figur 2: die Vorrichtung gemäß Figur 1 im Ausschnitt in der Funktionsstellung unmittelbar vor dem Ausrichten des Verschlußstöpsels,
- Figur 3: die Vorrichtung gemäß Figur 1 im Ausschnitt in der Funktionsstellung während der Ausrichtung des Verschlußstöpsels,
- Figur 4: die Vorrichtung gemäß Figur 1 im Ausschnitt in der Funktionsstellung während der Überführung des Verschlußstöpsels in die Aufsetzposition
**und**
- Figur 5: die Vorrichtung gemäß Figur 1 im Ausschnitt in der Funktionsstellung nach Aufsetzen des Verschlußstöpsels auf den Flaschenkopf.

Die Vorrichtung kann Teil der aus der DE 39 23 670 C2 bekannten Behandlungsmaschine für Flaschen 1 mit Bügelverschlüssen 2 sein. In solchen Behandlungsmaschinen werden die Flaschen 1 einzeln behandelt. Sie werden in ihrer Drehstellung bezüglich ihrer Bügelverschlüsse 2 ausgerichtet und drehfest gehalten, wenn sie der Vorrichtung zum Aufsetzen des Verschlußstöpsels 2a der Bügelverschlüsse 2 zugeführt werden.

Die Vorrichtung zum Ausrichten und Aufsetzen umfaßt eine Gabel 3, die in einem Halter 4 verschwenkbar und gegen die Kraft einer Feder 5 gehalten ist. Der Halter 4 ist am unteren Ende einer Führungsstange 6 befestigt, die in einer Büchse 7 axial verschieblich gelagert ist. Die axiale Verschiebung der Stange 6 erfolgt mittels einer Kurvensteuerung, die hier nicht dargestellt ist, aber aus der erwähnten DE 39 23 670 C2 bekannt ist. Die Büchse 7 ist ihrerseits verschiebbar auf Schienen 8 gelagert. Die Verstellung der Büchse 7 erfolgt mittels einer Kurvensteuerung 9 mit einer ebenen Kurve über eine Welle 10 und Kniehebel 11, wie ebenfalls aus der DE 39 23 670 C2 bekannt ist.

Die Vorrichtung umfaßt weiter ein Ausrichtrad 12, das in seiner Peripherie Ausnehmungen 12a aufweist, deren Durchmesser größer als der Noppen 2a' des Verschlußstöpsels 2a, aber kleiner als der Durchmesser der Stirnseite 2a'' des Verschlußstöpsels 2a ist. Das Ausrichtrad 12 ist in einem Lagerbock 13 drehbar gelagert, der von einer Führungsstange 14 getragen ist. Die Führungsstange 14 ist in einer Büchse 15 axial verschiebbar gelagert und nachgiebig an einer Feder 17 abgestützt. Das Ausrichtrad 12 wird von einem Zahnriemen 16 angetrieben, der über drei Umlenkrollen 18,18a,18b, eine Spannrolle 19 und ein Antriebsrad 20 geführt ist. Der Antrieb des Antriebrades 20 wird aus einer Kurvensteuerung 21 mit einer ebenen Kurve über ein Getriebe 22 abgeleitet. Eine weitere Kurvensteuerung 23 mit einer Zylinderkurve in Verbindung mit der Feder 17 steuert die Hubbewegung der Führungsstange 14 mit dem Ausrichtrad 12.

Das Ausrichtrad 12 trägt eine verschwenkbar gegen die Kraft einer Feder 12b' an ihm gelagerte gabelförmige Gleitführung 12b, die tangential von seiner Peripherie ausgeht. Die Feder 12b' ist schwächer als die Feder 5 ausgelegt, so daß sie bei einer auf sie über die Gabel 3 und den Stöpsel 2a von der Feder 5 ausgeübten Kraft nachgibt.

Die beschriebene Vorrichtung zum Ausrichten und Aufsetzen des Verschlußstöpsels 2a auf den Flaschenkopf arbeitet auf folgende Art und Weise:

Der kurvengesteuerte Antrieb 21,22 des Ausrichtrades 12 verdreht dieses in die in Figur 2 dargestellte Position, während die Kurvensteuerung 23 das Ausrichtrad 12 absenkt.

Der in beliebiger Lage seitlich am Hals der Flasche 1 anliegende Verschlußstöpsel 2 wird von den an ihren Enden als Haken ausgebildeten Zinken der Gabel 3 seitlich des Verschlußstöpsels 2a an den Armen des Oberbügels 2b erfaßt und in die in Figur 2 dargestellte Position angehoben. Sofern er dabei auf die Peripherie des Ausrichtrades 12 auftrifft, kann dieses wegen der federnden Abstützung des Lagerbockes 13 ausweichen, wobei die Spannrolle 19 für einen Längenausgleich des Zahnriemens 16 sorgt. In der angehobenen, seitlich neben dem Flaschenkopf befindlichen Position des Verschlußstöpsels 2a wird das Ausrichtrad 12 entgegen dem Uhrzeigersinn in Drehung versetzt. Dabei gerät der Noppen 2a' des Verschlußstöpsels 2a in eine der Ausnehmungen 12a des Ausrichtrades 12 und wird vom Ausrichtrad 12 unter Verdrehung des Verschlußstöpsels 2a mitgenommen, bis daß die Stirnseite 2a'' dem Ausrichtrad 12 zugekehrt ist, wie in Figur 3 dargestellt ist. Dabei sorgt die Feder 5 für eine gute Anlage. Sofern dagegen sich der Verschlußstöpsel 2a schon im angehobenen Zustand mit seiner Stirnseite an das Ausrichtrad 12 anlegt, verbleibt der Verschlußstöpsel 2a in dieser Position, wenn das Ausrichtrad 12 verdreht wird. Aufgrund der kurvengesteuerten Drehbewegung wird das Ausrichtrad 12 in die Drehstellung der Figur 1 gebracht.

Um den Verschlußstöpsel über den Flaschenkopf zu überführen, wird zunächst das Ausrichtrad 12 im Uhrzeigersinn verdreht, wie in Figur 4 dargestellt ist. Sowohl bei dieser Verdrehung als auch bei der anschließenden Überführung des Verschlußstöpsels 2a wird dieser durch die Feder 5 mit seiner Stirnseite 2a'' in Anlage an der nach hinten ausweichenden Gleitführung 12b gehalten, so daß er schräggestellt wird und diese Schrägstellung aufrechterhalten wird. Dadurch wird das kollisionsfreie Überführen des Verschlußstöpsels 2a über den Flaschenkopf erleichtert. Hat der Verschlußstöpsel 2a die Position über dem Flaschenkopf erreicht, dann wird zunächst das Ausrichtrad entgegen dem Uhrzeigersinn zurückgedreht, sodaß die Achse des Verschlußstöpsels 2a im wesentlichen mit der Flaschenachse fluchtet. Dann werden durch die Kurvensteuerung 23 das Ausrichtrad 12 und die Gabel 3 abgesenkt und der Verschlußstöpsel 2a auf dem Flaschenkopf abgesetzt. Auf diese Art und Weise ist eine exakte Positionierung des Verschlußstöpsels 2a auf dem Flaschenkopf gewährleistet. Die als Ausgleichsfeder dienende Feder 12b' sorgt dafür, daß auch bei unterschiedlichen Flaschenhöhen ein vollständiges Absetzen gewährleistet ist.

Sollte es während der Verdrehung des Ausrichtrades 12 durch den Antrieb 16,20-22 zu einer Blockierung des Ausrichtrades 12 kommen, dann kommt es nicht zu einer Überbelastung des Antriebes, weil der Zahnriemen 16 mit der Spannrolle 19 als Bandspeicher wirkt.

Anschließend wird die Gabel 3 völlig aus dem Bereich der Flasche 1 zurückgezogen und das Ausrichtrad 12 durch das Zusammenwirken der auf die Büchse 15 mit der Führungsstange 14 einwirkenden Feder 24 und der Kurvensteuerung 23 angehoben und durch den Antrieb 16-20-21 in die Ausgangslage zurückgedreht, so daß in der nächsten Station der Flaschenbehandlungsmaschine der Bügelverschluß 2 gespannt werden kann.

## Patentansprüche

1. Vorrichtung zum Ausrichten und Aufsetzen eines Verschlußstöpsels (2a) auf den Kopf einer Bügelverschlußflasche (1) mit einer kurvengesteuerten Gabel (3), deren Zinken den Bügelverschluß (2) seitlich neben dem Verschlußstöpsel (2a) erfassen und ihn aus einer Ausgangsposition seitlich neben dem Flaschenkopf in eine Ausrichtposition oberhalb des Flaschenkopfes überführen, in der ein angetriebenes, federelastisch abgestütztes Ausrichtrad (12) den Verschlußstöpsel (2a) in seine Aufsetzstellung bringt beziehungsweise hält, bevor er mit Hilfe der Gabel (3) auf den Flaschenkopf abgesetzt wird,
**dadurch gekennzeichnet,** daß das
Ausrichtrad (12) in der Ausrichtposition zum Flaschenkopf seitlich versetzt ist und eine tangential von seiner Peripherie ausgehende und bis über den Flaschenkopf reichende Gleitführung (12b) für die Stirnseite (2a'') des Verschlußstöpsels (2a) trägt.

2. Vorrichtung nach Anspruch 1,
**dadurch gekennzeichnet,** daß die
Gabel (3) federelastisch abgestützt ist und die Gleitführung (12b) des Ausrichtrades (12) in eine Schräglage überführbar ist.

3. Vorrichtung nach Anspruch 1 oder 2,
**dadurch gekennzeichnet,** daß die
Gleitführung (12b) federelastisch abgestützt ist, wobei die Federkraft der Gleitführung (12b) geringer als die Federkraft der Gabel ist.

## Claims

1. A device for alignment and application of a stopper (2a) to the top of a snap action closure bottle (1) with a fork (3) moving in a controlled curve, whose prongs engage with the snap action mechanism at the sides of the stopper (2a) and move it from an initial position at the side of the bottle top into an alignment position above the bottle top, in which a driven, spring-loaded alignment wheel (12) moves the stopper (2a) into its insertion position and holds it there before it is lowered onto the top of the bottle with the aid of the fork (3), characterised in that the alignment wheel (12) is laterally offset relative to the bottle top in its alignment position and bears a guide (12b) for the face (2a'') of the stopper (2a) projecting tangentially from its periphery and extending above the bottle top.

2. A device in accordance with Claim 1, characterised in that the fork (3) is spring loaded and the guide (12b) on the alignment wheel (12) can be moved into an inclined position.

3. A device in accordance with Claim 1 or 2, characterised in that the guide (12b) is spring loaded, the spring force of the guide (12b) being lower than the spring force of the fork.

## Revendications

1. Dispositif pour aligner et mettre en place un bouchon à fermeture (2a) sur la tête d'une bouteille (1) à fermeture à arceau, comprenant une fourche (3) commandée par came, dont les branches saisissent la fermeture à arceau (2) latéralement à côté du bouchon (2a) et le transfèrent d'une position de départ à côté de la tête de la bouteille, à une position d'alignement située au-dessus de la tête de la bouteille, dans lequel une roulette d'alignement (12) entraînée, munie d'un appui élastique à ressort, place ou maintient le bouchon (2a) dans sa position de mise en place avant qu'il soit déposé sur la tête de la bouteille à l'aide de la fourche (3),
caractérisé en ce que, dans la position d'alignement, la roulette d'alignement (12) est déportée latéralement par rapport a la tête de la bouteille et porte un guide glissant (12b) agissant sur la face frontale (2a'') du bouchon de fermeture (2a), qui part tangentiellement de sa périphérie et se prolonge jusqu'au-dessus de le tête de la bouteille.

2. Dispositif selon la revendication 1,
caractérisé en ce que la fourche (3) est munie d'un appui élastique à ressort et le guide glissant (12b) de la roulette d'alignement peut être transféré à une position oblique.

3. Dispositif selon la revendication 1 ou 2,
caractérisé en ce que le guide glissant (12b) est muni d'un appui élastique à ressort, la force du ressort du guide glissant (12b) étant plus petite que la force du ressort de la fourche.
